# EUROPÄISCHE PATENTSCHRIFT

(11) **EP 0 092 812 B1**
(45) Veröffentlichungstag und Bekanntmachung des Hinweises auf die Patenterteilung: **02.04.1986**
(21) Anmeldenummer: 83103926.8
(22) Anmeldetag: 21.04.1983
(51) Int. Cl.: E05B 27/00

(54) **Stiftschloss**
Pin tumbler lock
Serrure à goupilles

(30) Priorität: 26.04.1982 FR 8207120
(43) Veröffentlichungstag der Anmeldung: 02.11.1983
(73) Patentinhaber: NEIMAN S.A., F-92400 Courbevoie (FR)
(72) Erfinder: Neyret, Guy, F-69600 Oullins (FR)
(74) Vertreter: Cohausz & Florack Patentanwälte

## Beschreibung

Die Erfindung betrifft ein Stiftschloss mit einem in einer Bohrung eines Gehäuses drehbaren Zylinder, der eine Anzahl radialer Bohrungen aufweist, die in einer radialen Ebene des Zylinders liegen und die einerseits in einen Schlüsselkanal münden, andererseits am Umfang des Zylinders enden, einer Anzahl von Bohrungen in dem Gehäuse, die in einer Winkelstellung des Zylinders jeweils eine Verlängerung der Bohrungen in dem Zylinder bilden, Stiften in den Bohrungen des Zylinders und des Gehäuses, die durch Federn in Richtung des Zylinders gedrückt werden, wobei die Länge der Stifte so bemessen ist, dass beim Einführen eines codierten Schlüssels in den Schlüsselkanal in der genannten Winkelstellung die Berührungsflächen der Zylinderstifte und der entsprechenden Gehäusestifte sich in der Mantelfläche des Zylinders befinden und mindestens bestimmte Stifte an einem Ende einen vergrösserten Kopf und am anderen Ende ebenfalls einen Kopf aufweisen, beide Köpfe gleiche Durchmesser haben und zwischen den beiden Köpfen sich eine Zone mit kleinerem Durchmesser befindet.

Ein solches Schloss ist aus der DE-A Nr. 628600 bekannt. Diese bekannten Schlösser bieten eine hohe Sicherheit, sind aber trotzdem bei Öffnungsversuchen mit einem Dietrich verhältnismässig leichtzu überwinden. Eine dieser Öffnungsmethoden besteht darin, die Stifte gegen die Wirkung der Rückstellfedern mit Hilfe geeigneter Instrumente anzuheben und dabei den Zylinder etwas zu drehen. Dadurch werden die Gehäusestifte im Gehäuse festgeklemmt und die Zylinderstifte frei beweglich.

Der Erfindung liegt die Aufgabe zugrunde, ein Stiftschloss der eingangs genannten Art so zu verbessern, dass durch ein Festklemmen der Stifte aufgrund eines Verdrehens des Zylinders das Schloss nicht zu öffnen ist.

Erfindungsgemäss wird diese Aufgabe dadurch gelöst, dass die Höhe der vergrösserten Köpfe der Zylinderstifte kleiner als die Bartabstufung des Schlosses ist und die vergrösserten Köpfe mit der Zone mit kleinerem Durchmesser durch eine Abschrägung von etwa 45° verbunden sind.

Dadurch, dass die Köpfe in ihrer Höhe kleiner sind als die Höhe der Bartabstufungen des Schlosses, wird sichergestellt, dass sich die Stiftzone mit kleinerem Durchmesser stets in Höhe der Mantelfläche des Zylinders befindet und niemals ein Kopf in Höhe der Mantelfläche ist. Somit wird der innere Zylinder stets verriegelt, und es werden Öffnungsmethoden durch Unbefugte sicher verhindert.

Der Zylinder hat eingrösseres Drehspiel, wenn die Stifte angehoben werden, so dass der Kopf der Zylinderstifte in das Gehäuse eindringt, der übrige Teil aber in dem Zylinder zurückbleibt, wodurch ein freies Drehen des Zylinders verhindert wird.

Eine besonders einfache Herstellung der Stifte wird dann erreicht, wenn der vergrösserte Kopf durch Abstechen geformt ist.

An Hand der Zeichnungen wird die Erfindung näher erläutert. Es zeigen:
Fig. 1 eine schematische Querschnittsansicht' eines Schlosses gemäss einer Ausführungsform der Erfindung;
Fig. 2 einen Längsschnitt durch einen Teil des in Fig. 1 dargestellten Schlosses;
Fig. 3 eine der Fig. 1 entsprechende Ansicht einer anderen Ausführungsform;
Fig. 4 eine der Fig. 2 entsprechende Ansicht der in Fig. 3 dargestellten Ausführungsform, und
Fig. 5 eine der Fig. 3 entsprechende Ansicht mit einer Darstellung der Teile bei einem Einbruchsversuch.

Das Schloss besteht aus einem Gehäuse 1 mit einer zylindrischen Bohrung 2, in der ein Zylinder 3 drehbar angeordnet ist. Der Zylinder 3 weist einen langgestreckten Schlüsselkanal 4 auf, in den radiale Bohrungen 5 münden, die alle in einer radialen Ebene des Zylinders 2 liegen. Die Bohrungen 5 enden ferner am Umfang des Zylinders 3.

Das Gehäuse 1 weist eine Anzahl von Bohrungen 6 auf, die in einer Winkelstellung des Zylinders (dargestellt in den Fig. 1 bis 4) jeweils fluchtend zu den Bohrungen 5 ausgerichtet sind.

In den Bohrungspaaren 5, 6 ist jeweils ein Stiftpaar (Zuhaltungen) untergebracht, das aus einem Zylinderstift 7 und einem Gehäusestift 8 besteht und das von einer Feder 9, die zwischen dem Boden der Bohrung 6 und dem Stift 8 angeordnet ist, in Richtung auf den Schlüsselkanal 4 gedrückt wird.

In der in der Zeichnung dargestellten Verriegelungsstellung und in Abwesenheit eines Schlüssels werden die Zylinderstifte 7 durch die Federn 9 gegen den Boden der Zylinderbohrung 5 an deren Einmündung in den Schlüsselkanal 4 gedrückt. Die Gehäusestifte 8 sind teilweise in die Bohrungen 5 des Zylinders eingedrungen, wodurch das Schloss gesperrt ist. Beim Einführen eines mit einem Bart versehenen Schlüssels (nicht dargestellt) werden die Stiftpaare 7, 8 gegen die Kraft der Feder 9 angehoben. Wenn der Bart der Schlosskombination entspricht, die durch die Länge der Stifte 7 bestimmt wird, gelangt die Berührungszone zwischen jedem Stift 7 und 8 genau in die Ebene der Mantelfläche des Zylinders 3. Das Schloss ist nun entsperrt, und der Zylinder 3 kann in dem Gehäuse 1 frei gedreht werden.

Erfindungsgemäss haben mindestens bestimmte Zylinderstifte einen vergrösserten Kopf 10 an ihrem äusseren Ende. Bei der in den Fig. 1 und 2 dargestellten Ausführungsform wird der Kopf 10 durch Abstechen geformt, wobei am inneren Ende ein zweiter Kopf 11 gebildet wird, der den gleichen Durchmesser wie der Kopf 10 hat. Die Zone 12 des Stiftes 7 zwischen den Köpfen 10 und 11 hat einen kleineren Durchmesser, und die Köpfe 10,11 führen den Stift in der Bohrung 5.

Zweckmässigerweise ist der Kopf 10 mit der Zone 12 durch eine Abschrägung von etwa 45° verbunden. Ausserdem ist die Höhe des Kopfes 10 kleiner als die Bartabstufung des Schlosses, so dass bei der nächst höheren Stufe der Kopf 10 sich völlig ausserhalb des Zylinders 3 befindet.

Bei der in den Fig. 1 und 2 dargestellten Ausführungsform haben alle Zylinderstifte 7 einen äusseren Kopf 10 und einen inneren Kopf 11. Die Gehäusestifte haben die gleiche Form mit einem inneren Kopf 13, einem äusseren Kopf 14 und einer Zwischenzone 15 mit kleinerem Durchmesser.

Bei der in den Fig. 3 und 4 dargestellten Variante haben bestimmte Gehäusestifte 8' und bestimmte Zylinderstifte 7' keine Köpfe 13 bzw. 10. Bei den Zylinderstiften 7, die einen Kopf 10 haben, ist die Höhe der Zwischenzone 12' kleiner, so dass die inneren Köpfe 11 durch eine verlängerte Zone 11' ersetzt sind, deren Durchmesser gleich demjenigen des Kopfes 10 ist. Bestimmte Gehäusestifte 8 können eine gleiche Form haben.

An Hand von Fig. 5wird nun die durch die Erfindung erzielte höhere Sicherheit des Schlosses erläutert.

Durch Einführen eines geeigneten Instruments (nicht dargestellt) schiebt ein Einbrecher die Gesamtheit der Stiftepaare 7, 8 gegen die Kraft der Federn 9 nach oben und führt dann eine Drehung des Zylinders 3 in Richtung des Pfeils F aus. Diese mögliche Drehung, die bei bekannten Schlössern auf deren Spiel begrenzt ist, ist bei dem Schloss gemäss der Erfindung grösser, weil sich die Zone 12 oder 12' mit verringertem Durchmesser der Zylinderstifte 7 in der Mantelebene des Zylinders 3 befindet. Die Stifte 7 verkanten, und die Verbindungsschulter 16 am Kopf 11 (oder der Zone 11') legt sich an die Öffnung der entsprechenden Bohrung 6 an, wodurch eine Einklemmung eintritt. Wenn der Einbrecher den Druck in Richtung des Pfeils F etwas verringert, legt sich der Kopf 10 dank seiner 45°-Abschrägung unter der Kraft der Feder 9 an die Öffnung der Bohrung 6 an, und der Stift 7 kann nicht weiter nach unten gleiten. Die Wirkung der Köpfe 13 an den Gehäusestiften 8 ist ähnlich.

## Patentansprüche

1. Stiftschloss mit einem in einer Bohrung (2) eines Gehäuses (1 ) drehbaren Zylinder (3), der eine Anzahl radialer Bohrungen (5) aufweist, die in einer radialen Ebene des Zylinders liegen und die einerseits in einen Schlüsselkanal (4) münden, andererseits am Umfang des Zylinders enden, einer Anzahl von Bohrungen (6) in dem Gehäuse, die in einer Winkelstellung des Zylinders jeweils eine Verlängerung der Bohrungen in dem Zylinder bilden, Stiften (7, 8) in den Bohrungen des Zylinders und des Gehäuses, die durch Federn (9) in Richtung des Zylinders gedrückt werden, wobei die Länge der Stifte so bemessen ist, dass beim Einführen eines codierten Schlüssels in den Schlüsselkanal in der genannten Winkelstellung die Berührungsflächen der Zylinderstifte (7) und der entsprechenden Gehäusestifte (8) sich in der Mantelfläche des Zylinders befinden und mindestens bestimmte Stifte (7, 8) an einem Ende einen vergrösserten Kopf (10,13) und am anderen Ende ebenfalls einen Kopf (11, 14) aufweisen, beide Köpfe (10, 11 und 13, 14) gleiche Durchmesser haben und zwischen den beiden Köpfen (10, 11 und 13, 14) sich eine Zone (12,15) mit kleineren Durchmesser befindet, dadurch gekennzeichnet, dass die Höhe der vergrösserten Köpfe (10) der Zylinderstifte (7) kleiner als die Bartabstufung des Schlosses ist und die vergrösserten Köpfe (10, 13) mit der Zone (12, 15) mit kleinerem Durchmesser durch eine Abschrägung von etwa 45° verbunden sind.

2. Schloss nach Anspruch 1, dadurch gekennzeichnet, dass der vergrösserte Kopf (10, 13) durch Abstechen geformt ist.

## Claims

1. Pin-tumbler lock with a cylinder (3) rotatable in a bore (2) of a housing (1), which cylinder comprises a number of radial bores (5) which lie in one radial plane of the cylinder and at one end open into a key passage (4), at the other end terminate at the circumference of the cylinder, a number of bores (6) in the housing which in one angular position of the cylinder each form an extension of the bores in the cylinder, pins (7, 8) in the bores of the cylinder and of the housing, which are pressed by springs (9) in the direction of the cylinder, the length of the pins being so dimensioned that on introduction of a coded key into the key passage in the stated angular position the contact surfaces of the cylinder pins (7) and of the corresponding housing pins (8) are situated in the circumferential surface of the cylinder and at least specific pins (7, 8) have at one end an enlarged head (10, 13) and at the other end likewise a head (11, 14), both heads (10,11 and 13,14) have the same diameter and a zone (12, 15) with smaller diameter is situated between the two heads (10,11 and 13,14), characterised in that the height of the enlarged heads (10) of the cylinder pins (7) is smaller than the bit graduation of the lock and the enlarged heads (10, 13) are connected with the zone (12, 15) with smaller diameter by a bevelling of about 45°.

2. Lock according to Claim 1, characterised in that the enlarged head (10, 15) is shaped by cutting-out.

## Revendications

1. Serrure à pistons avec un rotor (3) tourillonnant dans un alésage (2) d'un stator (1 ) qui comprend une série d'alésages (5) radiaux qui sont alignés selon un plan radial du rotor et qui débouchent d'une part dans un canal de clé (4), d'autre part à la périphérie du rotor, une série d'alésages (6) dans le stator qui, dans une position angulaire du rotor, forment chacun un prolongement d'un alésage du rotor, des pistons (7, 8) dans les alésages du rotor et du stator, qui sont rappelés par des ressorts (9) vers le rotor, les longueurs des pistons étant telles que, lors de l'introduction d'une clé codée dans le canal de clé dans ladite position angulaire, les surfaces de contact entre les pistons du rotor (7) et les pistons (8) correspondants du stator sont inscrites dans la surface périphérique du rotor et au moins certains des pistons (7, 8) comportant, à une extrémité, une tête élargie (10, 13) et une tête (11, 14) également à t'extrémité opposée, les deux têtes (10,11 et 13,14) ayant le même diamètre, une zone de diamètre réduit (12, 15) étant formée entre les deux têtes (10,11 et 13, 14), caractérisée en ce que la hauteur des têtes élargies (10) des pistons (7) du rotor est inférieure au pas du crantage de la serrure et les têtes élargies (10, 13) sont raccordées à la zone de diamètre réduit (12, 15) par un biseau sensiblement à 45°.

2. Serrure selon la revendication 1, caractérisée en ce que la tête élargie (10, 13) est formée par décolletage.
